# EUROPÄISCHE PATENTSCHRIFT

(11) **EP 0 560 713 B1**
(45) Veröffentlichungstag und Bekanntmachung des Hinweises auf die Patenterteilung: **07.05.1997**
(21) Anmeldenummer: 93810131.8
(22) Anmeldetag: 24.02.1993
(51) Int. Cl.: F23D 14/70

(54) **Verfahren zum Erzeugen von Heissluft und eine Brenneranordnung für die Verbrennung von gasförmigen Brennstoffen**
Method for the production of hot air and burner for the combustion of gaseous fuels
Procédé de production d'air chaud et brûleur pour la combustion de combustibles gazeux

(30) Priorität: 11.03.1992 CH 788/92
(43) Veröffentlichungstag der Anmeldung: 15.09.1993
(73) Patentinhaber: Frei, Siegfried, CH-9053 Teufen (CH)
(72) Erfinder: Frei, Siegfried, CH-9053 Teufen (CH)
(74) Vertreter: Gachnang, Hans Rudolf

(56) Entgegenhaltungen:
- DE-A- 3 740 997
- DE-C- 3 153 336
- DE-U- 8 626 548
- PATENT ABSTRACTS OF JAPAN vol. 8, no. 112 (M-298)(1549) 25. Mai 1984 & JP-A-59 21 909 (TOKYO SHIBAURA) 4. Februar 1984

## Beschreibung

Gegenstand der vorliegenden Erfindung ist ein Verfahren zum Erzeugen von Heissluft gemäss Oberbegriff des Patentanspruches 1 und eine Brenneranordnung für die Verbrennung von gasförmigen Brennstoffen zur Erzeugung von Heissluft gemäss Oberbegriff des Patentanspruches 2.

Aus der deutschen Patentschrift 31 53 336 ist ein Brenner für gasförmigen Brennstoff zum Einsatz in einem Heisslufterzeuger bekannt, welcher in einem Gehäuse untergebracht ist, durch welches die zu erwärmende Luft hindurchgeführt wird. Die auf der Unterseite des Brenners in das Gehäuse eingeführte Luft dient zudem zur Kühlung des Brenners selbst und es ist damit eine hundertprozentige Ausnutzung der durch den Brenner erzeugten Wärme möglich. Dem Brenner werden in stöchiometrischem Verhältnis Luft und Brenngas bereits gemischt zugeführt, um eine möglichst vollständige Verbrennung in der Flamme zu erreichen. Dennoch gelingt es nicht, die von Amtsstellen aufgestellten Werte (Luftreinhalteverordnung) bezüglich der Abgase in allen Fällen zu erreichen. Insbesondere bei Verbrennung von Erdgas mit sich ändernder Zusammensetzung kann es zu Ueberschreitungen der erlaubten NOX-Werte kommen.

Hier will die Erfindung Abhilfe schaffen. Die Erfindung wie sie im Anspruch 1 gekennzeichnet ist, löst die Aufgabe, ein Verfahren zum Erzeugen von Heissluft zu schaffen, welches die Erzeugung von schadstoffarmen Heizgasen ermöglicht. Die Erfindung wie sie in Anspruch 2 gekennzeichnet ist, löst die Aufgabe, eine Brenneranordnung zur Erzeugung von Heissluft zu schaffen, mittels welcher eine Verbrennung des Brenngases erreicht ist, welche die zur Zeit gültigen Werte der Vorschriften unterschreitet.

Ueberraschenderweise gelingt es, durch die erfindungsgemässe Führung der sich erwärmenden Luft im Bereich des Brenners diese Aufgabe in einwandfreier Weise zu lösen. Die Luftleitmittel teilen die den Brenner umfliessende Luft in zwei Ströme auf, wobei der erste auf den Grund der Flamme gerichtet ist und gleichzeitig das Brennergehäuse kühlt und der zweite seitlich und von oben an die Spitze der Flamme herangeführt wird, um in deren äusserste Zone hineinzugelangen. Die erfindungsgemässe Anordnung der Luftleitmittel ermöglicht es, sehr klein dimensionierte Brennerköpfe in Serie auf einem Gas/Luftgemisch-Zuführrohr anzuordnen und die heisse Luft entlang eines beliebig langen, über den Brennern angeordneten Schlitzes austreten zu lassen.

Anhand eines illustrierten Ausführungsbeispieles wird die Erfindung näher erläutert. Es zeigen:
- Figur 1: eine perspektivische Darstellung einer Brenneranordnung mit mehreren in Serie geschalteten Brennern,
- Figur 2: einen Querschnitt längs Linie II-II in Figur 3 durch eine Brenneranordnung und
- Figur 3: einen Schnitt längs Linie III-III in Figur 2 der Brenneranordnung.

In der gezeigten und beschriebenen Ausführungsform der Erfindung gemäss den Figuren 1 bis 3 ist ein Brenner 1 eingesetzt, wie er in der deutschen Patentschrift 31 53 336 beschrieben wird. Vorzugsweise wird ein Gasbrenner eingesetzt wie er in der EP-A-0 560 710, offenbart ist.

Der Brenner 1 sitzt auf einem Gas/Luftgemisch-Zuführrohr 3, welches durch einen Stutzen 5 mit einer Gemischaufbereitungsanlage (nicht gezeigt) verbindbar ist. Der Brenner 1 kann direkt mit dem Zuführrohr 3 verschweisst oder mittels einer Schraubverbindung mit letzterem verbunden sein.

Das Zuführrohr 3, auf welchem in Serie eine Mehrzahl von Brennern 1 befestigt ist, ist in einem Gehäuse 7 angeordnet und wird von diesem umschlossen. Das Zuführrohr 3 liegt in einem Abstand zum Boden 8 U-förmig ausgebildeten Gehäuseunterteil 9 und wird vom oberen Ende des Stutzens 5 getragen. Zwischen der Unterseite des Zuführrohres 3 und dem Boden 8 des Gehäuseunterteiles 9 kann ein erstes Leitblech 11 eingesetzt sein. Zwischen den Längskanten des Leitbleches 11 und den vertikalen Schenkeln 10 des Gehäuseunterteiles 9 kann Frischluft, welche durch den Frischluftstutzen 13 in das Gehäuse 7 eingeleitet wird, gleichmässig verteilt nach oben geführt werden. Das U-förmige Gehäuseunterteil 9 besteht aus einem Stück und kann beispielsweise ca. 30 oder mehr Brenner 1, welche auf einem entsprechend langen Zuführrohr 3 befestigt sind, aufnehmen.

An den beiden Oberkanten der Schenkel 10 des Gehäuseunterteiles 9 sind Blechlamellen 15 mittels Schrauben 17 befestigt und überlappen sich in den Bereichen 21 um einige Millimeter. Die Lamellen 15 weisen am Durchtritt der Schraube 19 Schlitze 23 auf, die unterschiedliche Längenausdehnungen des Gehäuseunterteiles 9, das sich im kalten Teil befindet, und den Lamellen 15, die sehr heiss werden, ausgleichen können. Die beiden Lamellen 15 verlaufen geneigt zueinander und bilden entlang den sich gegenüberliegenden freien Kanten eine schlitzförmige Austrittsöffnung 25. In den beiden geneigt verlaufenden Abschnitten der Lamellen 15 sind Ausnehmungen 27 zum Einhängen von Lochgittern 29 ausgestanzt. An den Lochgittern 29 sind nach aussen ragende Laschen 31 angebracht, die mit Spiel durch die Ausnehmungen 27 hindurchgeführt werden können. Die Lochgitter 29 liegen folglich lose, jedoch allseitig gehalten zwischen den beiden Lamellen 15. Unterschiedliche Wärmedehnungen der letzten beiden Teile werden durch das Spiel der Laschen 31 in den Ausnehmungen 27 ausgeglichen.

Auf den Brennern 1 sitzen Luftleitmittel 33, denen jeweils zwei, drei oder mehr Brenner 1 zugeordnet sind. Die Luftleitmittel 33 bilden einen im Querschnitt im wesentlichen rechteckigen Flammraum 35, der oben offen ist und seitlich jeweils im Bereich der Flammenaustrittsöffnung 37 an der Oberfläche des Brenners 1 einen Luftströmungsteiler 39 aufweisen. Der Luftströmungsteiler 39 besteht aus einem rampenartig aus der Oberfläche der vertikalliegenden Abschnitte des Luftleitmittels 33 ausgebildeten Blechlappen. Letzterer kann durch Ausstanzen von Schlitzen 41 und Aufbiegen aus letzterem erzeugt werden. Die Luftströmungsteiler 39 überlappen den Brenner 1. Im dargestellten Beispiel ist jedes Luftleitmittel 33 mit zwei Brennern 1 durch Schrauben 43 verbunden. Es können auch drei oder vier Brenner 1 ein gemeinsames Luftleitmittel 33 aufweisen. Vorzugsweise ist nur eine der Verbindungen zwischen dem Leitmittel 33 und den Brennern 1 fest. Die zusätzlichen Verbindungen sind so ausgestaltet, dass eine Dilatation, hervorgerufen durch unterschiedliche Ausdehnung der einzelnen Teile, möglich ist. Zwischen den nebeneinander angeordneten Brennern 1 sind die Luftleitmittel 33 durch Umbiegen von deren unteren Abschnitten in die Horizontale verschlossen. Der Abschluss muss nicht vollständig sein; doch soll der Eintritt eines grösseren Luftstromes verhindert werden.

Zwischen den Oberkanten 45 der Luftleitmittel 33 und dem Lochgitter ist ein Zwischenraum offengelassen, der den Durchtritt von Luft in den Flammraum 35 von oben ermöglicht.

Zur Verbindung eines über die Flammenaustrittsöffnungen 37 hinwegfliessenden Luftstromes können L-förmige Lamellen 46 zwischen den seitlichen Leitmitteln 33 eingesetzt sein. Die Lamellen 46 können sich oben über den Bereich seitlich der Flamme 47 erstrecken.

Im folgenden wird die Funktionsweise der Brenneranordnung näher erläutert. Durch den Stutzen 5 wird in stöchiometrischem Verhältnis gemischtes Brenngas und Luft in das Zuführrohr 3 eingeführt welches von dort in gleichmässiger Menge den Brennern 1 zufliesst. Durch nicht näher beschriebene und auch nicht dargestellte Zündmittel, z.B. einer Zündkerze, wird das aus der Flammenaustrittsöffnung 37 austretende Gas/Luft-Gemisch entzündet, und es bildet sich über jedem Brenner innerhalb des Flammraumes 35 eine Flamme 47.

Durch den Frischluftstutzen 13 fliesst in vorgegebener einstellbarer Menge Frischluft von unten in den U-förmigen Gehäuseteil 9 und wird, falls vorhanden, durch das Leitblech 11 entlang den Seitenwänden 10 des Gehäuses 9 nach oben gelenkt. Durch die Luftströmungsteiler 39 wird ein Teil der nach oben strömenden Luft in den Flammraum 35 hineingeleitet und gelangt in Kontakt mit dem unteren Teil der Flamme 47 und vermischt sich mit dem bereits entzündeten Gas/Luft-Gemisch. Diese seitlich von unten in die Flamme eingespeiste Luft hat eine ähnliche Funktion wie die Sekundärluft bei einem Bunsenbrenner. Die nicht von den Luftströmungsteilern 39 abgezweigte und in den Flammraum 35 eingeleitete Frischluft strömt aussen an den Luftleitmitteln 33 nach oben und gelangt, umgelenkt am Lochgitter 29, von oben in den Flammraum 35 und bewirkt dort eine Oxydation von noch nicht verbrannten Bestandteilen des heissen Brenngasluftgemisches. Zusammen mit den heissen Verbrennungsprodukten, der unten in den Flammraum 35 eingeführten zusätzlichen Frischluft strömt das heisse Gemisch durch das Lochgitter 29 nach oben und kann die Brenneranordnung durch die Austrittsöffnung 25 verlassen.

Die von unten in den Gehäuseunterteil 9 eingeleitete Frischluft kühlt sowohl das Zuführrohr 3 als auch den Brenner 1 sowie den Gehäuseunterteil 9 und die unteren Bereiche der Blechlamellen 15. Beim Eintritt der an den Luftströmungsteilern 39 vorbeiströmenden Luft in den Flammraum 35 ist diese bereits vom Flammraum 35 seitlich abgestrahlte Wärme angewärmt.

Messungen haben ergeben, dass die an der Austrittsöffnung 25 austretende heisse Luft nur noch in sehr geringem Masse mit Schadstoffen belastet ist und die vorgeschriebenen Werte der Luftreinhalteverordnungen erfüllt.

## Patentansprüche

1. Verfahren zum Erzeugen von Heissluft mit Brenngas, das in einer Flamme (47) über einem Brenner (1) abbrennt, bei welchem Verfahren der Brenner (1) in einem oben Öffnungen aufweisenden Gehäuse (7) eingesetzt ist und Frischluft von unten in das Gehäuse (7) eingeleitet, erwärmt und oben aus dem Gehäuse (7) abgeführt wird, dadurch gekennzeichnet, dass die Flamme (47) seitlich durch Luftleitmittel (33), die einen Flammraum (35) bilden, vom Gehäuse (7) getrennt wird und die im Gehäuse (7) von unten nach oben fliessende Luft mit Luftströmungsteilern (39) in den Bereich des Bodens des Flammraumes (35) und ein weiterer Teil der Luft von oben in den Flammraum (35) eingeleitet wird.

2. Brenneranordnung für gasförmige Brennstoffe zur Erzeugung von Heissluft, bei der der Brenner in einem oben eine Heissluftaustrittsöffnung und unten eine Frischluftzutrittsöffnung aufweisendes Gehäuse eingesetzt und von der zugeführten Luft umströmbar angeordnet ist, dadurch gekennzeichnet, dass auf dem Brenner (1) über der Flammenaustrittsöffnung (37) Luftleitmittel (33) angeordnet sind, die einen die Flamme (47) begrenzenden Flammraum (35) bilden, dass an den Luftleitmitteln (33) Luftströmungsteiler (39) ausgebildet sind, die einen Teil der von unten in das Gehäuse (7) eingeleiteten Frischluft in dem Bereich des Bodens des Flammraumes (35) und einen anderen Teil der Frischluft oben in den Flammraum (35) einführen.

3. Brenneranordnung nach Anspruch 2, dadurch gekennzeichnet, dass die Luftleitmittel (33) aus am Brenner (1) befestigten Blechen bestehen, an denen im Bereich der Flammenaustrittsöffnung (37) die rampenförmig nach aussen gebogene Luftströmungsteiler (39) ausgestanzt sind, welche in den Strömungsbereich ausserhalb des Brenners (1) hineinragen.

4. Brenneranordnung nach einem der Ansprüche 2 oder 3, dadurch gekennzeichnet, dass über den Luftleitmitteln (33) und in einem Abstand zu deren Oberkanten (45) ein Lochblech (29) angeordnet ist.

5. Brenneranordnung nach Anspruch 4, dadurch gekennzeichnet, dass das Lochblech (29) mit an diesem angebrachten Laschen (31) mit Spiel in Ausnehmungen (27) am Gehäuse (7) befestigt ist.

6. Brenneranordnung nach einem der Ansprüche 2 bis 5, dadurch gekennzeichnet, dass das Gehäuse (7) einen U-förmigen Gehäuseunterteil (9) und zwei den Gehäuseunterteil (9) oben verengenden, eine schlitzförmige Austrittsöffnung (25) bildende Blechlamellen (15) aufweist.

7. Brenneranordnung nach Anspruch 6, dadurch gekennzeichnet, dass am Gehäuse (7) mehrere Blechlamellen (15) nebeneinanderliegend und sich überlappend angeordnet sind, und dass jede Blechlamelle (15) zum Ausgleich ungleicher Wärmeausdehnung verschiebbar mit dem Gehäuseunterteil (9) verbunden ist.

8. Brenneranordnung nach einem der Ansprüche 2 bis 7, dadurch gekennzeichnet, dass die Luftleitmittel (33) jeweils nur mit einem Brenner (1) fest verbunden sind.

9. Brenneranordnung nach einem der Ansprüche 2 bis 8, dadurch gekennzeichnet, dass quer zu den Luftleitmitteln (33) Lamellen (46) eingesetzt sind.

## Claims

1. A method for producing warm air with fuel gas which burns in a flame (47) over a burner (1) in which method the burner (1) is inserted into a housing (7) with openings on its top side, and fresh air is directed into the housing (7) from below, warmed and exits from the top of the housing (7), characterized in that the flame (47) is laterally separated from the housing (7) by air-direction means (33) which create a flame space (35), and that the air which flows upwards from below into the housing (7) is directed into the vicinity of the flame space's (35) floor, and that a further portion of the air is directed from the upper section into the flame space (35).

2. A burner arrangement for gaseous fuels used to produce warm air in which the burner is inserted into a housing provided with a warm-air exit opening in its upper section and a fresh-air entrance opening in its lower section which is arranged in such a way that the air can flow around it, characterized in that air direction means (33) are located on the burner (1) above the flame exit opening (37), and these air direction means (33) create a flame space (35) which delimits the shape of the flame (47), and air-stream dividers (39) form a part of the air-direction means (33) and direct a portion of the fresh air directed into the housing (7) and into the vicinity of flame space's (35) floor and a further portion of the fresh air upwards into the flame space (35).

3. A burner arrangement as claimed in Claim 2, characterized in that the air-direction means (33) comprise metal sheets attached to the burner (1), and the ramp-shaped air-stream dividers (39) which are bent outwards are stamped out of the said metal sheets near the flame exit opening (37) and extend into the flow area outside the burner (1).

4. A burner arrangement as claimed in any of the claims 2 or 3, characterized in that a perforated metal sheet (29) is arranged above the air-direction means (33) and at a distance from their upper edges (45).

5. A burner arrangement as claimed in Claim 4, characterized in that the perforated metal sheet (29) is fastened by means of a brackets (31) which are attached with a certain amount of play in recesses (27) on the housing (7).

6. A burner arrangement as claimed in any of the claims 2 to 5, characterized in that the housing (7) is provided with a U-shaped lower housing part (9) and two sheet-metal lamellae (15) which form a constriction in the top of the lower housing part (9) and a slit-shaped exit opening (25).

7. A burner arrangement as claimed in Claim 6, characterized in that several sheet-metal lamellae (15) are arranged on the housing (7) so that they adjoin one another and overlap and that each sheet-metal lamella (15) is connected to the lower housing section (9) in such a way that it can be shifted for the purpose of equalizing uneven thermal expansion.

8. A burner arrangement as claimed in any of claims 2 to 7, characterized in that each of the air-direction means (33) is permanently connected to only one burner (1).

9. A burner arrangement as claimed in any of claims 2 to 8, characterized in that lamellae (46) are arranged perpendicularly to the air-direction means (33).

## Revendications

1. Procédé pour la production d'air chaud avec un combustible gazeux qui se consume dans une flamme (47) au-dessus d'un brûleur (1), selon lequel le brûleur (1) est placé dans une caisse (7) présentant des trous en haut et selon lequel de l'air frais est introduit par le bas dans la caisse (7), réchauffé et évacué de la caisse (7) par le haut, caractérisé en ce que la flamme (47) est séparée latéralement de la caisse (7) par des moyens de conduite d'air (33) formant un espace de flamme (35) et en ce que l'air circulant du bas vers le haut de la caisse (7) est amené avec des séparateurs de flux d'air (39) dans la zone du fond de l'espace de flamme (35) alors qu'une autre fraction de l'air arrive par le haut dans ce même espace (35).

2. Dispositif de brûlage pour des combustibles de forme gazeuse destiné à la production d'air chaud et sur lequel le brûleur est placé dans une caisse présentant une ouverture pour la sortie de l'air chaud en haut et une ouverture pour l'arrivée de l'air frais en bas et est disposé de manière à baigner dans l'air amené, caractérisé en ce qu'on a placé sur le brûleur (1) au-dessus de l'ouverture de sortie de la flamme (37) des moyens de conduite d'air (33) formant un espace de flamme (35) limitant la flamme (47), en ce qu'on a formé sur les moyens conducteurs d'air (33) des séparateurs de flux d'air (39) qui amènent dans la zone du fond de l'espace de flamme (35) une fraction de l'air frais arrivant par le bas dans la caisse (7) et qui introduisent par le haut dans ce même espace (35) une autre fraction de l'air frais.

3. Dispositif de brûlage selon la revendication 2 caractérisé en ce que les moyens de conduite d'air (33) sont des tôles fixées sur le brûleur (1) sur lesquelles on a découpé à la matrice et à la hauteur de l'ouverture de sortie de flamme (37) les séparateurs de flux d'air (39) recourbés vers l'extérieur en forme de rampe, lesquels font saillie hors du brûleur (1) dans la zone de courant d'air.

4. Dispositif de brûlage selon l'une des revendications 2 ou 3 caractérisé en ce qu'on a disposé une tôle perforée (29) au-dessus des moyens de conduite d'air (33) et à une distance de leurs bords supérieurs (45).

5. Dispositif de brûlage selon la revendication 4 caractérisé en ce que la tôle perforée (29) est fixée à la caisse (7) au moyen de colliers de fixation (31) montés sur celle-ci et avec du jeu dans les évidements (27).

6. Dispositif de brûlage selon l'une des revendications 2 à 5 caractérisé en ce que la caisse (7) présente une partie inférieure en forme de U (9) et deux lamelles en tôle (15) resserrant en haut cette même partie inférieure (9), formant une ouverture de sortie (25) en forme de fente.

7. Dispositif de brûlage selon la revendication 6 caractérisé en ce que plusieurs lamelles en tôle (15) sont disposées les unes à côté des autres et de façon à se chevaucher sur la caisse (7) et en ce que chaque lamelle en tôle (15) est reliée coulissante à la partie inférieure (9) de la caisse de manière à compenser les écarts de dilatation thermique.

8. Dispositif de brûlage selon l'une des revendications 2 à 7 caractérisé en ce que chaque moyen de conduite d'air (33) n'est relié fixement qu'avec un seul brûleur (1).

9. Dispositif de brûlage selon l'une des revendications 2 à 8 caractérisé en ce que des lamelles (46) sont disposées transversalement aux moyens de conduite d'air (33).
